# FASCICULE DE BREVET EUROPEEN

(11) **EP 3 550 089 B1**
(45) Date de publication et mention de la délivrance du brevet: **05.07.2023**
(21) Numéro de dépôt: 19167514.9
(22) Date de dépôt: 05.04.2019
(51) Int. Cl.: E04B 2/42, E04B 2/28, E04B 2/44, E04B 2/30, E04B 2/02

(54) **KIT D'ASSEMBLAGE DE CLOISON AMOVIBLE**
KIT FÜR ENTFERNBARE TRENNWAND
KIT FOR ASSEMBLING A REMOVABLE PARTITION

(30) Priorité: 06.04.2018 FR 1870408
(43) Date de publication de la demande: 09.10.2019
(73) Titulaire: Levet, Jerome, 84110 Buisson (FR)
(72) Inventeur: Levet, Jerome, 84110 Buisson (FR)
(74) Mandataire: Cabinet Laurent & Charras

(56) Documents cités:
- EP-A2- 1 918 473
- WO-A1-2010/047570
- WO-A1-2012/004633
- FR-A1- 2 238 819
- US-A- 4 229 922
- US-B1- 6 178 714
- US-B1- 8 074 419

## Description

La présente invention concerne un kit d'assemblage d'une cloison intérieure d'une habitation ou de bureau.

Une cloison est une paroi légère servant à former les divisions intérieures, non portantes, d'un bâtiment d'habitation ou de bureau.

Une cloison est usuellement réalisée soit par l'intermédiaire d'une ossature métallique dans laquelle sont assemblés des panneaux, soit par l'érection d'un mur à l'aide de briques légères.

Ces aménagements nécessitent des travaux de préparation conséquents, ainsi qu'en général une altération des sols, des plafonds et des murs porteurs, par des visseries ou par l'application de ciment.

Ces travaux requièrent également des étapes de finition, telles que l'application de plâtre et de peinture, sans compter le passage des alimentations électriques, qui est réalisé par des saignées ou par des goulottes apparentes.

La réalisation de cloison conventionnelle est ainsi non seulement coûteuse mais également consommatrice de temps et génératrice de déchets.

La création de cloison requiert donc une préparation des locaux, une protection des sols environnants, et ainsi une immobilisation des lieux d'habitation ou de travail pendant les travaux.

Les documents FR2238819A1, WO 2010/047570A1, WO2012/004633A1 et US6178714B1 décrit un kit d'assemblage d'une cloison avec des plots.

La présente invention propose un kit d'assemblage d'une cloison, permettant de pallier les inconvénients précités.

L'invention concerne également un kit d'assemblage d'une cloison amovible, comprenant un plot destiné à l'érection d'une cloison amovible, comprenant deux parois verticales, longitudinales et parallèles, connectées à deux parois transversales reliant chacune les parois verticales au quart et au trois quarts de leur longueur respective, les parois transversales comprenant chacune au moins un orifice traversant sur leur hauteur, débouchant de leur face supérieure à leur face inférieure, un demi-plot composé de deux parois verticales, longitudinales et parallèles, connectées à une paroi transversale reliant les deux parois verticales à la moitié de leur longueur respective, la longueur de chacune des parois verticales du demi-plot étant égale à la moitié de la longueur d'une paroi verticale d'un plot, tandis que la paroi transversale du demi-plot comprend au moins un orifice traversant sur sa hauteur, une tige longitudinale destinée à être insérée dans au moins un orifice traversant d'un plot, il comprend des connecteurs destinés à joindre la dernière rangée de plots et de demi-plots avec le plafond, comprenant un corps de pièce qui comprend à l'une de ses extrémités un tenon destiné à s'insérer dans un orifice d'une paroi transversale, tandis qu'il comprend à son autre extrémité une partie réglable en longueur terminée par un patin d'appui destiné à venir au contact du plafond, et à une plaque de fermeture ayant un profilé longitudinal et comprenant sur l'une de ses faces longitudinales des moyens de connexion aux connecteurs, pour cloisonner la jonction entre la cloison érigée et le plafond.

Selon un mode de réalisation, la longueur d'une tige longitudinale est égale à la hauteur d'une paroi verticale d'un plot, tandis que la tige longitudinale comprend des moyens de connexion à ses extrémités, destinés à l'assemblage de plusieurs tiges longitudinales entre-elles.

Selon une caractéristique complémentaire, le kit d'assemblage comprend une plate-forme constituée d'une plaque longitudinale comprenant des trous borgnes, centrés sur sa largeur.

Selon un mode d'exécution, le kit d'assemblage comprend un plot et/ou un demi-plot comprenant un moyen de connexion d'un demi-gond de porte, localisé sur une des tranches d'une paroi verticale.

Selon un autre mode d'exécution, le kit d'assemblage comprend un plot et/ou un demi-plot, qui comprend d'un côté, un dégagement à l'une des extrémités supérieures de chacune des parois verticales, destiné au positionnement d'un linteau de porte.

Selon une caractéristique, le kit d'assemblage comprend des connecteurs destinés à s'assembler aux orifices traversants et à une plaque de fermeture pour cloisonner la jonction entre la cloison érigée et le plafond.

Selon une caractéristique supplémentaire, le kit d'assemblage comprend un plot et/ou un demi-plot comprenant une découpe sur l'une de ses parois verticales, destinée au positionnement d'une prise électrique.

Selon une caractéristique un plot est en matériau synthétique.

Selon une caractéristique supplémentaire un plot est monobloc.

D'autres caractéristiques et avantages de l'invention se dégageront de la description qui va suivre en regard des dessins annexés qui ne sont donnés qu'à titre d'exemples non limitatifs.
La figure 1 est une vue en perspective d'un plot selon un mode de réalisation.
La figure 2 est une vue en perspective d'un demi-plot.
La figure 3 est une vue de face d'une cloison partiellement érigée.
La figure 4 est une vue en perspective d'un plot et d'un demi-plot destinés à la pose d'un linteau de porte.
La figure 5 est une vue en perspective d'un plot destiné à la pose d'un demi-gond.
La figure 6 est une vue en perspective d'un plot assemblé à un connecteur d'une plaque de fermeture.
La figure 7 est une vue en perspective d'une plate-forme, selon un mode de réalisation.
La figure 8 est une vue de dessus d'une rangé de deux plots et d'un demi-plot, assemblée sur une plate-forme.

Ainsi, un plot (1) de construction d'une cloison (2), comprend deux parois verticales (3, 3') jointes perpendiculairement par deux parois transversales (4a, 4b). Les parois verticales (3, 3') sont longitudinales et parallèles, à savoir ayant une longueur supérieure à leur hauteur et à leur épaisseur, tandis qu'elles sont agencées l'une en regard de l'autre.

Les parois transversales (4a, 4b), à savoir une première paroi transversale (4a) et une seconde paroi transversale (4b), joignent les deux parois verticales (3, 3') respectivement au quart et au trois quarts des longueurs des parois verticales (3, 3'), telles qu'illustrées à la figure 1.

Cette structure particulière permet un empilement vertical décalé de plots (1), de telle manière à ce qu'une première paroi verticale (3) d'un plot (1) supérieur coïncide avec une seconde paroi verticale (3') d'un premier plot (1) inférieur, tandis que la seconde paroi verticale du plot (1) supérieur coïncide avec une seconde paroi transversale (3') d'un second plot (1) inférieur juxtaposant le premier plot (1) inférieur, telle qu'illustrée à la figure 3.

Ajoutons que les parois transversales (4a, 4b) d'un plot (1) comprennent chacune un orifice (5), traversant de part en part sur la hauteur des parois transversales (4a, 4b), de leur extrémité supérieure à leur extrémité inférieure.

Selon le mode de réalisation, chacune des parois transversales (4a, 4b) comprend un orifice (5) traversant.

Selon le mode de réalisation illustré à la figure 1, chacune des parois transversales (4a, 4b) comprend trois orifices (5) traversants alignés.

Ces orifices (5) débouchants sont destinés à l'enchâssement de tiges longitudinales (7).

La structure d'empilement précédemment décrite, dans laquelle une succession de première paroi transversale (4a) et d'une seconde paroi transversale (4b), permet l'enchâssement de tiges longitudinales (7), rigidifiant la cloison (2) ainsi produite, et facilitant, par la pose préalable des tiges longitudinales (7), l'empilement des plots (1).

Selon un mode d'exécution, une tige longitudinale (7) à une hauteur égale a celle d'une paroi verticale (3, 3'), tandis qu'une tige longitudinale (7) comprend à chacune de ses extrémités un moyen de connexion, de telle manière à ce que plusieurs tiges longitudinales (7) peuvent être assemblées les unes aux autres. Cette dernière caractéristique permet d'adapter la longueur de la tige ainsi assemblée, à la hauteur de la cloison (2) érigée.

L'empilement de plots (1) selon l'invention, résulte en une cloison (2) ayant des créneaux à ses extrémités latérales.

Ainsi, l'invention concerne également un demi-plot (6) comprenant deux parois verticales (3, 3') jointes à la moitié de leur longueur, par une paroi transversale (4'), tel qu'illustré à la figure 2.

Les longueurs des parois verticales (3, 3') d'un demi-plot (6) sont égales à la moitié de la longueur d'une paroi verticale (3, 3') d'un plot (1).

Notons également que la paroi transversale (4') d'un demi-plot (6) comprend un orifice (5) traversant, de préférence trois orifices (5) traversants.

Une paroi transversale (4') d'un demi-plot est destinée à coïncider dans l'alignement d'une paroi transversale (4a, 4b) d'un plot (1) localisé à une extrémité latérale d'une cloison (2), tandis qu'un demi-plot (6) est connecté à au moins un plot (1) par une tige ou un assemblage de tiges longitudinales (7) enchâssé(e) dans leur orifice (5) traversant respectif.

Une série de plots (1) peuvent être de différentes couleurs, de différentes matières, opaque, translucide voire transparent.

Selon une caractéristique, un plot (1) est de préférence monobloc et réalisé en matière synthétique, telle qu'en époxy, en ABS (acrylonitrile butadiène styrène), ou en PVC (polychlorure de vinyle).

La caractéristique précédente permet un transport et une manutention d'un plot (1) sans difficulté, ainsi que le montage d'une cloison (2) de manière très aisée, par le faible poids d'un plot (1).

Ainsi, l'association de plots, de demi-plots ainsi que de tiges longitudinales forment le kit de montage d'une cloison selon l'invention.

Afin de compléter ce kit d'assemblage, au vu de faciliter le montage et l'intégration d'une cloison (2) dans son environnement, ainsi que d'apporter de la modularité aux cloisons (2) ainsi érigées, le kit de montage comprend avantageusement une plate-forme (8), des connecteurs (11) et des plaques de fermeture (12), un linteau (10) de porte, ainsi que des plots et/ ou demi-plots spéciaux, tels que décrits ci-après.

Une plate-forme (8) destinée à supporter un empilement de plots (1) et demi-plots (6) ou à cloisonner l'extrémité supérieure d'une cloison (2) de séparation partielle n'atteignant pas le plafond, est constituée d'une plaque longitudinale comprenant des trous borgnes (13), centrés sur sa largeur, telle qu'illustrée à la figure 3.

Selon un mode de réalisation, une plate-forme (8) comprend des nervures transversales (14), agencées perpendiculairement à la longueur de la plate-forme (8). Ces nervures transversales (14) sont centrées sur la largeur d'une plate-forme (8), tandis que leur longueur est inférieure à la largeur d'une plate-forme (8).

Selon le mode de réalisation illustré à la figure 7, la plate-forme (8) est adaptée à recevoir deux plots (1) et un demi-plot (6), tandis qu'elle comprend cinq trous borgnes (13), ainsi que trois nervures transversales (14).

Selon le mode de réalisation précédent, la plate-forme (8) est adaptée à recevoir un plot (1) à l'une de ses extrémités, un plot (1) en position centrale et un demi-plot (6) à son autre extrémité. Chacun des trous borgnes (13) étant destinés à être alignés avec un orifice (5) traversant d'une paroi transversale (4a, 4b, 4'), tandis qu'au moins une paroi transversale (4a, 4b, 4') vient en butée contre une nervure transversale.

Un connecteur (11) est destiné à joindre la dernière rangée de plots (1) et de demi-plots (6) d'une cloison (2) avec le plafond, et comprend un corps de pièce, avantageusement cylindrique, qui comprend à l'une de ses extrémités un tenon destiné à s'insérer dans un orifice (5) d'une paroi transversale (4a, 4b, 4'), tandis qu'il comprend à son autre extrémité une partie réglable en longueur, tel qu'une vis, terminée par un patin d'appui destiné à venir au contact du plafond, tel qu'illustré à la figure 6.

Une plaque de fermeture (12) a un profilé longitudinal et comprend sur l'une de ses faces longitudinales des moyens de connexion aux connecteurs (11), tel qu'un étrier ouvert destiné à venir s'assembler au corps de pièce d'un connecteur (11).

Tel que précisé précédemment le kit d'assemblage comprend des plots (1) et/ou demi-plots (6) spéciaux, tel que des plots (1) et/ou demi-plots (6) destinés à la pose d'un linteau (10) de porte, tel que décrit ci-après, des plots (1) et/ou demi-plots (6) destinés à la pose d'un demi-gond (15), des plots (1) et/ou demi-plots (6) comprenant une découpe sur l'une de ses parois verticales, destinés à recevoir une prise électrique ou un orifice destiné à la pose d'un connecteur d'un élément supporté, tel qu'une étagère.

Un plot (1) et/ou un demi-plot (6) destiné(s) à la pose d'un linteau (10) de porte, tels qu'illustrés à la figure 4, comprend d'un côté, un dégagement (9) à l'une de ses extrémités supérieures de chacune de ses parois verticales (3, 3').

Un plot (1) et/ou demi-plot (6) destiné(s) à la pose d'un demi-gond (15), tel qu'illustré à la figure 5, comprend un moyen de connexion d'un demi-gond (15) de porte, tel qu'un trou borgne localisé sur une face latérale d'une de ses parois verticales (3, 3').

Ainsi, une cloison (2) érigée à l'aide du kit d'assemblage selon l'invention peut être réalisée sans avoir recours à aucun perçage du sol, des murs ou du plafond. Ce kit d'assemblage permet de s'adapter à tous les espaces tant d'habitation que de bureau, et peut être également démontable et remontable selon les souhaits des usagers.

Notons que le montage d'une cloison (2) à l'aide du kit d'assemblage selon l'invention, ne nécessite pas de protéger ou d'aménager, voire d'immobiliser, l'environnement du lieu d'assemblage, étant donné qu'aucune salissure n'est créée.

## Revendications

1. Kit d'assemblage d'une cloison (2) amovible, comprenant
- un plot (1) destiné à l'érection d'une cloison (2) amovible, comprenant deux parois verticales (3), longitudinales et parallèles, connectées à deux parois transversales (4a, 4b) reliant chacune les parois verticales (3) au quart et au trois quarts de leur longueur respective, les parois transversales (4a, 4b) comprenant chacune au moins un orifice traversant (5) sur leur hauteur, débouchant de leur face supérieure à leur face inférieure"
- un demi-plot (6) composé de deux parois verticales (3'), longitudinales et parallèles, connectées à une paroi transversale (4') reliant les deux parois verticales (3') à la moitié de leur longueur respective, la longueur de chacune des parois verticales (3') du demi-plot (6) étant égale à la moitié de la longueur d'une paroi verticale (3) d'un plot (1), tandis que la paroi transversale (4') du demi-plot (6) comprend au moins un orifice traversant (5) sur sa hauteur,
- une tige longitudinale (7) destinée à être insérée dans au moins un orifice traversant (5) d'un plot (1),
**caractérisé en ce qu'**il comprend des connecteurs (11) destinés à joindre la dernière rangée de plots (1) et de demi-plots (6) avec le plafond, comprenant un corps de pièce qui comprend à l'une de ses extrémités un tenon destiné à s'insérer dans un orifice (5) d'une paroi transversale (4a, 4b, 4'), tandis qu'il comprend à son autre extrémité une partie réglable en longueur terminée par un patin d'appui destiné à venir au contact du plafond, et à une plaque de fermeture (12) ayant un profilé longitudinal et comprenant sur l'une de ses faces longitudinales des moyens de connexion aux connecteurs (11), pour cloisonner la jonction entre la cloison (2) érigée et le plafond.

2. Kit d'assemblage selon la revendication précédente, **caractérisé en ce que** la longueur d'une tige longitudinale (7) est égale à la hauteur d'une paroi verticale (3) d'un plot (1), tandis que la tige longitudinale (7) comprend des moyens de connexion à ses extrémités, destinés à l'assemblage de plusieurs tiges longitudinales (7) entre-elles.

3. Kit d'assemblage selon la revendication 1 ou 2, **caractérisé en ce qu'**il comprend une plate-forme (8) constituée d'une plaque longitudinale comprenant des trous borgnes (13), centrés sur sa largeur.

4. Kit d'assemblage selon l'une quelconque des revendications 1 à 3, **caractérisé en ce qu'**il comprend un plot (1) et/ou un demi-plot (6) comprenant un moyen de connexion d'un demi-gond (15) de porte, localisé sur une des tranches d'une paroi verticale (3, 3').

5. Kit d'assemblage selon l'une quelconque des revendications 1 à 4, **caractérisé en ce qu'**il comprend un plot (1) et/ou un demi-plot (6), qui comprend d'un côté, un dégagement (9) à l'une des extrémités supérieures de chacune des parois verticales (3, 3'), destiné au positionnement d'un linteau (10) de porte.

6. Kit d'assemblage selon l'une quelconque des revendications 1 à 5, **caractérisé en ce qu'**il comprend un plot (1) et/ou un demi-plot (6) comprenant une découpe sur l'une de ses parois verticales (3, 3'), destinée au positionnement d'une prise électrique.

7. Kit d'assemblage selon l'une quelconque des revendications 1 à 6, **caractérisé en ce que** le plot est en matériau synthétique.

8. Kit d'assemblage selon l'une quelconque des revendications 1 à 7, **caractérisé en ce que** le plot est monobloc.

## Patentansprüche

1. Montagesatz für eine entfernbare Trennwand (2), umfassend
- einen Block (1), der zum Errichten einer entfernbaren Trennwand (2) bestimmt ist, umfassend zwei vertikale und parallele Längswände (3), die mit zwei Querwänden (4a, 4b) verbunden sind, welche jeweils die vertikalen Wände (3) auf einem Viertel und auf drei Vierteln ihrer jeweiligen Länge miteinander verbinden, wobei die Querwände (4a, 4b) jeweils mindestens eine Durchgangsöffnung (5) über ihre Höhe umfassen, die von ihrer Oberseite zu ihrer Unterseite mündet,
- einen Halbblock (6), der aus zwei vertikalen und parallelen Längswänden (3') zusammengesetzt ist, die mit einer Querwand (4') verbunden sind, welche die zwei vertikalen Wände (3') auf der Hälfte ihrer jeweiligen Länge miteinander verbindet, wobei die Länge jeder der vertikalen Wände (3') des Halbblocks (6) gleich der halben Länge einer vertikalen Wand (3) eines Blocks (1) ist, während die Querwand (4') des Halbblocks (6) mindestens eine Durchgangsöffnung (5) über ihre Höhe umfasst,
- eine Längsstange (7), die dazu bestimmt ist, in mindestens eine Durchgangsöffnung (5) eines Blocks (1) eingesetzt zu werden,
**dadurch gekennzeichnet, dass** er Verbinder (11) umfasst, die dazu bestimmt sind, die letzte Reihe von Blöcken (1) und Halbblöcken (6) mit der Decke zu verbinden, umfassend einen Stückkörper, der an einem seiner Enden einen Zapfen umfasst, welcher dazu bestimmt ist, in eine Öffnung (5) einer Querwand (4a, 4b, 4') eingesetzt zu werden, während er an seinem anderen Ende einen längenverstellbaren Teil umfasst, der in einem Stützfuß endet, welcher dazu bestimmt ist, mit der Decke in Kontakt zu kommen, und mit einer Abschlussplatte (12), die ein Längsprofil aufweist und auf einer ihrer Längsseiten Mittel zum Verbinden mit den Verbindern (11) umfasst, um den Übergang zwischen der errichteten Trennwand (2) und der Decke zu schließen.

2. Montagesatz nach dem vorstehenden Anspruch, **dadurch gekennzeichnet, dass** die Länge einer Längsstange (7) gleich der Höhe einer vertikalen Wand (3) eines Blocks (1) ist, während die Längsstange (7) an ihren Enden Verbindungsmittel umfasst, die zur Montage mehrerer Längsstangen (7) aneinander bestimmt sind.

3. Montagesatz nach Anspruch 1 oder 2, **dadurch gekennzeichnet, dass** er eine Plattform (8) umfasst, die aus einer Längsplatte besteht, welche Sacklöcher (13) umfasst, die über ihre Breite zentriert sind.

4. Montagesatz nach einem der Ansprüche 1 bis 3, **dadurch gekennzeichnet, dass** er einen Block (1) und/oder einen Halbblock (6) umfasst, der ein Verbindungsmittel für eine Türangel (15) umfasst, welches sich an einer der Flanken einer vertikalen Wand (3, 3') befindet.

5. Montagesatz nach einem der Ansprüche 1 bis 4, **dadurch gekennzeichnet, dass** er einen Block (1) und/oder einen Halbblock (6) umfasst, der auf einer Seite eine Aussparung (9) an einem der oberen Enden jeder der vertikalen Wände (3, 3') umfasst, die zum Positionieren eines Türsturzes (10) bestimmt ist.

6. Montagesatz nach einem der Ansprüche 1 bis 5, **dadurch gekennzeichnet, dass** er einen Block (1) und/oder einen Halbblock (6) umfasst, der an einer seiner vertikalen Wände (3, 3') einen Ausschnitt umfasst, der zum Positionieren einer Steckdose bestimmt ist.

7. Montagesatz nach einem der Ansprüche 1 bis 6, **dadurch gekennzeichnet, dass** der Block aus synthetischem Material besteht.

8. Montagesatz nach einem der Ansprüche 1 bis 7, **dadurch gekennzeichnet, dass** der Block einstückig ist.

## Claims

1. A kit for assembling a removable partition (2), comprising:
- a block (1) intended for the erection of a removable partition (2), comprising two vertical walls (3), longitudinal and parallel, connected to two transverse walls (4a, 4b) each connecting the vertical walls (3) at quarter and at three quarters of their respective length, each of the transverse walls (4a, 4b) comprising at least one through orifice (5) over their height, opening from their upper face to their lower face,
- a half-block (6) composed by two vertical walls (3'), longitudinal and parallel, connected to a transverse wall (4') connecting the two vertical walls (3') at half their respective length, the length of each of the vertical walls (3') of the half-block (6) being equal to half the length of a vertical wall (3) of a block (1), whereas the transverse wall (4') of the half-plot (6) comprises at least one through orifice (5) over its height,
- a longitudinal rod (7) intended to be inserted into at least one through orifice (5) of a block (1),
**characterised in that** it comprises connectors (11) intended to join the last row of blocks (1) and half-blocks (6) with the ceiling, comprising a part body which comprises at one of its ends a stud intended to fit into an orifice (5) of a transverse wall (4a, 4b, 4'), whereas it comprises at its other end a length-adjustable portion terminating in a support pad intended to come into contact with the ceiling, and with a closure plate (12) having a longitudinal profile and comprising on each of its longitudinal faces means for connection to the connectors (11), to partition the junction between the erected partition (2) and the ceiling.

2. The assembly kit according to the preceding claim, **characterised in that** the length of a longitudinal rod (7) is equal to the height of a vertical wall (3) of a block (1), whereas the longitudinal rod (7) comprises connection means at its ends, intended for assembling several longitudinal rods (7) together.

3. The assembly kit according to claim 1 or 2, **characterised in that** it comprises a platform (8) consisting of a longitudinal plate comprising blind holes (13), centred on its width.

4. The assembly kit according to any one of claims 1 to 3, **characterised in that** it comprises a block (1) and/or a half-block (6) comprising a means for connecting a door half-hinge (15), located on one of the edges of a vertical wall (3, 3').

5. The assembly kit according to any one of claims 1 to 4, **characterised in that** it comprises a block (1) and/or a half-block (6), which comprises, on one side, a recess (9) at one of the upper ends of each of the vertical walls (3, 3'), intended for positioning a door lintel (10).

6. The assembly kit according to any one of claims 1 to 5, **characterised in that** it comprises a block (1) and/or a half-block (6) comprising a cutout on one of its vertical walls (3, 3'), intended for positioning an electrical socket.

7. The assembly kit according to any one of claims 1 to 6, **characterised in that** the block is made of a synthetic material.

8. The assembly kit according to any one of claims 1 to 7, **characterised in that** the block is made in one-piece.
